# EUROPÄISCHE PATENTSCHRIFT

(11) **EP 2 986 387 B1**
(45) Veröffentlichungstag und Bekanntmachung des Hinweises auf die Patenterteilung: **12.06.2019**
(21) Anmeldenummer: 14718954.2
(22) Anmeldetag: 16.04.2014
(51) Int. Cl.: B02C 4/30

(54) **BRECHWALZE FÜR EINEN WALZENBRECHER**
CRUSHING ROLL FOR A ROLL CRUSHER
CYLINDRE BROYEUR POUR BROYEUR À CYLINDRE

(30) Priorität: 19.04.2013 DE 102013207092
(43) Veröffentlichungstag der Anmeldung: 24.02.2016
(73) Patentinhaber: Takraf GmbH, 04347 Leipzig (DE)
(72) Erfinder: PETACK, Burkhard, 01968 Senftenberg (DE); STENZEL, Thomas, 04934 Hohenleipisch (DE); SCHMIDT, Marko, Dr., 02977 Hoyerswerda (DE)
(74) Vertreter: Kailuweit & Uhlemann Patentanwälte Partnerschaft mbB
(86) Internationale Anmeldenummer: PCT/EP2014/057727
(87) Internationale Veröffentlichungsnummer: WO 2014/170371

(56) Entgegenhaltungen:
- EP-B1- 1 289 663
- WO-A1-96/29149
- WO-A1-03/006165
- CN-Y- 201 200 902
- DE-C- 496 116
- GB-A- 2 288 133
- US-A1- 2004 251 360

## Beschreibung

Die Erfindung bezieht sich auf eine Brechwalze für einen Walzenbrecher.

Als Walzenbrecher wird jeder Brecher verstanden, der mittels einer oder mehrerer rotierender Walzen oder Wellen und darauf angeordneten Brechwerkzeugen die Korngröße von Ausgangsmaterial verkleinert. Es sind verschiedene konstruktive Aufbauten von Brechwalzen bekannt.

In der einfachsten Ausführung sind die Brechwalzen einteilig ausgeführt und müssen nach Verschleiß der Brechwerkzeuge als Ganzes ausgetauscht werden. Daneben sind Brechwalzen bekannt, bei denen die Brechwerkzeuge in so genannten Brechschalen angeordnet sind, wobei die Brechschalen lösbar mit der Brechwalze verbunden sind. So wird ermöglicht die Brechwerkzeuge ohne einen kompletten Ausbau der Brechwalze zu wechseln. Dies ist insbesondere vorteilhaft, da Zeit und Kosten für die Wartung reduziert werden können.

In einer alternativen Ausgestaltung sind die Brechwerkzeuge als Brechmeißel ausgebildet, die in entsprechende Öffnungen in der Brechwalze eingesteckt werden können.

Alle bekannten Lösungen haben gemein, dass eine Änderung der Konfiguration der Brechwalze, also eine Änderung der Positionen der Brechwerkzeuge in Umfangsrichtung zur Definition eines Eingriffsbereichs immer mit dem Austausch der Walze verbunden ist.

Aus der WO 96/29149 A1 ist eine Brechwalze bekannt, bei der auf einer kreiszylinderförmigen Welle eine rohrförmige Tragscheibe angeordnet ist, die auf ihrer Außenseite hervorstehende Zähne oder Kerne aufweist. Ein solcher Zahn hat parallele Seitenwände, die sich von der Tragscheibe aus in radialer Richtung erstrecken. Auf jedem dieser Zähne oder Kerne ist eine Kappe aufgesteckt, die den Zahn an jeder seiner nicht der Welle zugewandten Oberflächen zumindest teilweise umschließt. Die Kappe enthält einen Brechmeißel und ist mit Schrauben an dem Zahn befestigt.

Aufgabe der vorliegenden Erfindung ist eine Brechwalze mit veränderlichen Positionen der Brechwerkzeuge vorzuschlagen.

Diese Aufgabenstellung wird gelöst durch eine Brechwalze gemäß Anspruch 7 und eine Tragscheibe gemäß Anspruch 1, wobei bevorzugte Ausführungen der Erfindung Gegenstand von Unteransprüchen sind.

Nachfolgend beziehen sich die Bezeichnungen axial, radial und in Umfangsrichtung auf die Welle der Brechwalze.

Erfindungsgemäß wird die Aufgabe dadurch gelöst, dass zwischen den Brechschalen und der Welle mindestens eine, mit dieser lösbar verbundene Tragscheibe angeordnet ist. Die Tragscheibe ist dabei zylinderförmig ausgebildet, wobei zylinderförmig hier bedeutet, dass die Tragscheibe die Form eines Hohlzylinders hat, mit einer äußeren und einer inneren Grundfläche. Dabei können äußere und innere Grundfläche voneinander abweichen, wodurch eine variierende Wandstärke der Tragscheibe resultiert.

Ferner hat eine erfindungsgemäße Tragscheibe Mittel zur lösbaren Verbindung mit einer Welle im Zylinderinneren und Mittel zur Befestigung von Brechschalen auf der Zylinderaußenfläche. Die axiale Länge einer Tragscheibe ist dabei vom konkreten Anwendungsfall abhängig. Im einfachsten Fall ist eine Tragscheibe vorgesehen, die alle Brechwerkzeuge der Brechwalze trägt. Es kann jedoch auch eine Vielzahl von Tragscheiben axial nebeneinander angeordnet sein. Durch einen Austausch der Tragscheibe(n) kann vorteilhaft die Konfiguration der Brechwalze verändert werden. So besteht die Möglichkeit durch eine relative Veränderung der Umfangsposition der Mittel zur lösbaren Verbindung mit einer Welle im Inneren der Tragscheibe gegenüber der Umfangsposition der Mittel zur Befestigung der Brechschalen auf der Außenfläche, die Konfiguration der Brechwalze zu ändern. So kann vorteilhaft das Einzugsverhalten des Brechers einfach geändert werden, ohne die gesamte Brechwalze zu tauschen.

Die äußere Querschnittsform ist ein n-Eck, insbesondere ein Fünfeck, wobei auf jeder Außenfläche des n-Ecks eine Brechschale zu befestigen ist.

Besonders bevorzugt sind die Mittel zur lösbaren Verbindung mit einer Welle eine axiale Nut-Feder-Verbindung. Hierfür ist in axialer Richtung auf außen auf der Welle eine Nut oder eine Feder eingearbeitet und korrespondierend auf der Innenfläche der Tragscheibe. Die Nut-Feder-Verbindung ist in der Lage das Antriebsmoment der Brechwalze sehr gut zu übertragen und ist zudem einfach einzuarbeiten und kostengünstig.

Besonders bevorzugt ist die innere Querschnittsform der Tragscheibe(n) kreisrund. Vorteilhaft ist sie so der Standardwellenform angepasst. Alternativ wären auch rechteckige, oder sternförmige innere Querschnittsformen der Tragscheiben mit korrespondierenden Wellenquerschnitten möglich. Dies ist jedoch erheblich kostenintensiver.

Weiterhin bevorzugt sind über den Umfang verteilt mehrere Passfedern bzw. Nuten als Mittel zur lösbaren Verbindung mit einer Welle vorgesehen. So kann vorteilhaft das übertragbare Moment der Verbindung gesteigert werden.

Die Mittel zur Befestigung der Brechschalen auf der bzw. den Tragscheibe(n) sind Nut-Feder-Verbindungen. Zudem sind besonders bevorzugt zusätzlich Gewindelöcher in radialer Richtung für Befestigungsschrauben als Befestigungsmittel der Brechschalen vorgesehen Diese Nut-Federverbindung hat eine parallelogrammförmige Querschnittsform, wobei der spitze Winkel des Parallelogramms in Rotationsrichtung zeigt.

Vorteilhaft erzeugt so die tangentiale Brechkraft durch die Neigung der Flanke der Feder eine Anpresskraft der Brechschale an die Tragscheibe. Zur Klarstellung wird angemerkt, dass die Feder kein extra Bauteil sein muss, sondern auch integraler Bestandteil der Tragscheibe bzw. der Welle sein kann. Besonders bevorzugt ist die Feder integraler Bestandteil der Tragscheibe.

Zudem bevorzugt hat die Brechschale mit der Tragscheibe eine Passfeder Verbindung in Umfangsrichtung, die axiale Kräfte aufnimmt.

Weiterhin bevorzugt hat eine Tragscheibe über den Umfang verteilte axial gerichtete und durchgehende innere Löcher. Durch diese Löcher werden Zuganker geführt und mit einem fest mit der Welle verbundenen Befestigungselement verbunden, insbesondere verschraubt. Das Befestigungsmittel ist dabei beispielsweise ein Flansch der Welle mit axialen Löchern. Dadurch werden die axial nebeneinander angeordneten Tragscheiben miteinander verspannt.

Vorteilhaft können die axialen inneren Löcher zudem zum Lösen der Tragscheiben von der Welle genutzt werden. Hierfür können besonders vorteilhaft auch weitere Löcher in axialer Richtung vorgesehen sein, die in Einbauzustand der Tragscheiben kein durchgehendes Loch bilden. So besteht vorteilhaft die Möglichkeit, eine Tragscheibe nach der anderen durch die Löcher abzudrücken und damit zu lösen. Das Abdrücken erfolgt bevorzugt hydraulisch.

Weiterhin bevorzugt ist zur Lagerung der Brechwalze ein Fest-und ein Loslager vorgesehen. Dabei ist das Befestigungselement auf der Festlagerseite angeordnet. So werden vorteilhaft durch das Befestigungsmittel die Axialkräfte definiert eingeleitet.

Besonders bevorzugt weisen die Tragscheiben ein Vielfaches an Nuten bzw. Federn auf wie die korrespondierenden Nuten bzw. Federn auf der Welle. So kann vorteilhaft die gleiche Tragscheibe in verschiedenen Umfangspositionen in auf der Welle befestigt werden. Weiterhin bevorzugt weisen die Brechschalen Öffnungen zum Einstecken von Brechmeißeln auf. Vorteilhaft sind die Brechmeißel so einfach wechselbar.

Besonders bevorzugt haben die einzusteckenden Brechmeißel eine umlaufende Nut in dem einzusteckenden Bereich. In den Brechschalen ist ein korrespondierendes Loch vorgesehen, in das ein Bolzen einzuschieben ist, der im eingeschobenen Zustand in die umlaufende Nut eingreift und dadurch den Brechmeißel in der Brechschale hält. Vorteilhaft können die Brechmeißel sich so bei Belastung um sich selbst drehen wodurch ein gleichmäßiger Verschleiß gewährleistet ist.

Nachfolgend wird ein Ausführungsbeispiel der Erfindung anhand von Figuren erläutert. Dabei zeigen:
Figur 1 eine Welle einer Brechwalze mit erfindungsgemäßen Tragscheiben und Brechschalen,
Figur 2 die Welle aus Figur 1 ohne Brechschalen,
Figur 3 eine Tragscheibe mit teilweise aufgebrachten Brechschalen,
Figur 4 das Querschnittsprofil einer Tragscheibe,
Figur 5 die Seitenansicht einer Brechschale, und
Figur 6 die Schnittdarstellung einer Brechschale im Bereich eines Rundschaftmeißels.

Figur 1 zeigt eine Welle 1 einer erfindungsgemäßen Brechwalze mit drei Tragscheiben auf denen Brechschalen 3 montiert sind. Die Welle 1 ist auf einer Seite mit einem Festlager 11 und auf der anderen Seite mit einem Loslager 12 gelagert. Auf der Seite des Festlagers 11 hat die Welle 1 weiterhin einen Flansch 13.

Figur 3 zeigt eine erfindungsgemäße Tragscheibe 2 teilweise mit aufgebrachten Brechschalen 3, in die Rundschaftmeißel 4 eingesteckt sind. Die Tragscheiben 2 haben Mitnehmerfedern 21, die die Tangentialbrechkraft aufnehmen und zudem der Befestigung der Brechschalen 3 auf den Tragscheiben 2 dienen. Weiterhin haben die Tragscheiben 2 durchgehende Löcher 22 in axialer Richtung. Durch diese werden in Figur 2 ersichtliche Zuganker 5 geführt und gegen den Flansch 13 mit Muttern verspannt.

Figur 4 zeigt mittels einer Seitenansicht das Querschnittsprofil einer Tragscheibe 2. Diese hat eine fünfeckige äußere Grundfläche mit gleichen Seitenlängen und eine weitestgehend kreisrunde innere Grundfläche. Auf der äußeren Grundfläche ist auf jeder der fünf Seiten eine Brechschale 3 zu befestigen, wofür eine Mitnehmerfeder 21 vorgesehen ist. Die Mitnehmerfeder 21 hat die Form eines Parallelogramms, wobei die in Rotationsrichtung vordere Seite den spitzen Winkel mit der Seitenfläche der Tragscheibe 2 einschließt, wodurch vorteilhaft die tangentiale Brechkraft zum Anpressen der Brechschale 3 auf die Tragscheibe 2 genutzt wird. Weiterhin sind in Figur 4 die axialen Löcher 22 zum Durchführen der Zuganker (5 in Figur 2) ersichtlich. Weitere, ebenfalls axiale Löcher 25 dienen dem Lösen der Tragscheiben 2 von der Welle 1 durch hydraulisches Abdrücken. Dazu werden beispielsweise spezielle Hydraulikzylinder, die miteinander gekoppelt sind in die Bohrungen der Tragscheiben vor Kopf eingeschraubt. Dazu haben diese Zylinder auf der Seite der Kolbenstange ein Außengewinde am Zylinderrohr. Da der Hub der Zylinder begrenzt ist, also kleiner ist als die vorhandene Abdrücklänge der Tragscheiben selbst, werden Druckbolzen in den entsprechenden verschiedenen Längen in ihren Abmaßen aufsteigend als Kolbenstangenverlängerung in die Bohrungen eingelegt.

Auf der inneren kreisrunden Querschnittsfläche sind zwei Nuten 26 angeordnet, die mit Federn auf der Welle 1 korrespondieren. Diese dienen der Übertragung des Drehmoments von der Welle 1 auf die Tragscheiben 2.

Figur 5 zeigt eine Brechschale 3, die zwei Rundschaftmeißel 4 aufnimmt, wobei in der Figur nur ein Rundschaftmeißel 4 ersichtlich ist, der andere liegt direkt dahinter, wie in Figur 3 erkennbar.

Unter den Rundschaftmeißeln 4 sind in weitestgehend radialer Richtung Zahnfrontstege 32 angeordnet, die keilförmig ausgebildet sind und dadurch das Sekundärbrechen unterstützen. In Rotationsrichtung gesehen hinter dem Rundschaftmeißel 4 sind Zahnrückenbleche 33 angeordnet, die ebenfalls keilförmig ausgebildet sind, und die Verbindung zu dem nächsten, dahinter angeordneten Rundschaftmeißel 4 schafft ein Zahnzwischensteg 34, welcher ebenfalls keilförmig ausgebildet ist.

Nicht zuletzt sind in der Brechschale 3 Löcher zum Durchführen eines Bolzens 35 angeordnet, der eine Verliersicherung für den Rundschaftmeißel 4 darstellt. Um ein Herausrutschen des Bolzens 35 zu verhindern sind dessen Enden mit Muttern gesichert.

Figur 6 zeigt eine Schnittdarstellung eines Rundschaftmeißels 4 in einer Brechschale 3. Der Rundschaftmeißel 4 hat in seinem hinteren Bereich eine umlaufende Nut 41. Im eingesteckten Zustand korrespondiert diese umlaufende Nut 41 mit den Löchern in der Brechschale 3 für den Bolzen 35 (Figur 5). In der Brechschale 3 hinter dem Rundschaftmeißel 4 ist ein Schlagbolzen 42 angeordnet. Der Schlagbolzen 42 hat in seiner Beschaffenheit die Funktion zum Wechsel des Rundschaftmeißels nachfolgend beschrieben und in der Funktion eingeschlossen die vorteilhafte Säuberung der Bohrung in der Brechschale 3 zur funktionellen Aufnahme eines neuen Rundschaftmeißels 4. Rückseitig befindet sich eine Schlagöffnung 43 in der Brechschale 3, durch welche der Schlagbolzen 42 erreichbar ist. Ein Wechseln eines Rundschaftmeißels 4 erfolgt in folgenden Schritten:
- Entfernen des Bolzens 35,
- Einbringen einer Schlagkraft auf den Schlagbolzen 42, und dadurch heraustreiben des Rundschaftmeißels 4 nach vorn,
- Entnehmen des Rundschaftmeißels 4,
- Einschieben des neuen Rundschaftmeißels 4, und
- Sichern des Rundschaftmeißels 4 durch Einschieben und Befestigen des Bolzens 35.

### Bezugszeichenliste

- 1: Brechwalze
- 11: Festlager
- 12: Loslager
- 13: Flansch

- 2: Tragscheibe
- 21: Mitnehmerfeder
- 22: Loch
- 23: Passfeder
- 24: Gewindeloch
- 25: Loch
- 26: Nut
- 3: Brechschale
- 31: Nut für die Mitnehmerfeder
- 32: Zahnfrontsteg
- 33: Zahnrückenblech
- 34: Zahnzwischensteg
- 35: Bolzen
- 4: Rundschaftmeißel
- 41: Nut
- 42: Schlagbolzen
- 43: Schlagöffnung
- 5: Zuganker

## Patentansprüche

1. Zylinderförmige Tragscheibe (2) für eine Brechwalze (1) aufweisend Mittel zur lösbaren Verbindung mit einer Welle im Zylinderinneren und Mittel zur Befestigung von Brechschalen (3) auf der Zylinderaußenfläche, wobei die Mittel zur Befestigung der Brechschalen (3) Nut-Feder-Verbindungen (21, 23) sind, **dadurch gekennzeichnet, dass** die äußere Querschnittsform ein n-Eck, insbesondere ein Fünfeck, ist, wobei auf jeder der Seiten der Zylinderaußenfläche eine Nut-Feder-Verbindung (21) angeordnet ist, die eine parallelogrammförmige Querschnittsform hat, bei der der spitze Winkel des Parallelogramms in Rotationsrichtung zeigt.

2. Zylinderförmige Tragscheibe (2) nach Anspruch 1, **dadurch gekennzeichnet, dass** die Mittel zur lösbaren Verbindung mit einer Welle (1) eine axiale Nut-Feder-Verbindung ist.

3. Zylinderförmige Tragscheibe (2) nach Anspruch 1, **dadurch gekennzeichnet, dass** die innere Querschnittsform kreisrund ist.

4. Zylinderförmige Tragscheibe (2) nach Anspruch 2, **dadurch gekennzeichnet, dass** über den Umfang verteilt mehrere Passfedern bzw. Nuten als Mittel zur lösbaren Verbindung mit einer Welle vorgesehen sind.

5. Zylinderförmige Tragscheibe (2) nach einem der vorangehenden Ansprüche, **dadurch gekennzeichnet, dass** zusätzliche Gewindelöcher (24) als Befestigungsmittel der Brechschalen (3) vorgesehen sind.

6. Zylinderförmige Tragscheibe (2) nach einem der vorangehenden Ansprüche, **dadurch gekennzeichnet, dass** die Tragscheibe (2) über den Umfang verteilte axial gerichtete und durchgehende innere Löcher (22) aufweist.

7. Brechwalze, aufweisend mindestens eine Tragscheibe (2) nach einem der vorangehenden Ansprüche.

8. Brechwalze nach Anspruch 7, **dadurch gekennzeichnet, dass** die Tragscheibe (2) über den Umfang verteilte axial gerichtete und durchgehende innere Löcher (22) aufweist, durch die Zuganker (5) geführt sind, welche in einem fest mit der Welle (1) verbundenem Befestigungselement, insbesondere einem Flansch (13), befestigt, insbesondere verschraubt, sind.

9. Brechwalze nach Anspruch 8, **dadurch gekennzeichnet, dass** zur Lagerung der Brechwalze ein Fest- (11) und ein Loslager (12) vorgesehen sind und das Befestigungselement auf der Festlagerseite angeordnet ist.

10. Brechwalze nach einem der Ansprüche 7 bis 9, **dadurch gekennzeichnet, dass** die Tragscheiben (2) ein Vielfaches an Nuten bzw. Federn aufweisen wie die korrespondierenden Nuten bzw. Federn auf der Welle.

11. Brechwalze nach einem der Ansprüche 7 bis 10, **dadurch gekennzeichnet, dass** auf der/ den Tragscheiben (2) Brechschalen (3) angeordnet sind, die Öffnungen zum Einstecken von Brechmeißeln aufweisen.

12. Brechwalze nach Anspruch 11, **dadurch gekennzeichnet, dass** die einzusteckenden Brechmeißel Rundschaftmeißel (4) sind und eine umlaufende Nut (41) im Bereich des Schaftes (dem in die Brechschale (3) einzusteckenden Bereich) haben und in der Brechschale (3) ein Loch vorgesehen ist, in das ein Bolzen (35) einzuschieben ist, der im eingeschobenen Zustand in die umlaufende Nut (41) eingreift und dadurch den Rundschaftmeißel (4) in der Brechschale (3) hält.

## Claims

1. A cylindrical support plate (2) for a crushing roller (1) having means for detachable connection to a shaft in the cylinder interior and means for fastening crushing shells (3) on the cylinder outer surface, wherein the means for fastening the crushing shells (3) are tongue and groove connections (21, 23), **characterized in that**, the outer cross-sectional of the cylindrical support plate shape is an n-gon, in particular a pentagon, wherein on each of the sides on the outer area a tongue and groove connection (21) is provided, which has a parallelogram-shaped cross-sectional shape, wherein the acute angle of the parallelogram points in the direction of rotation.

2. The cylindrical support plate (2) in accordance with claim 1, **characterized in that** the means for detachable connection to a shaft (1) is an axial tongue and groove connection.

3. The cylindrical support plate (2) in accordance with claim 1 or 2, **characterized in that** the inner cross-sectional shape is circular.

4. The cylindrical support plate (2) in accordance with claim 3, **characterized in that** a plurality of adjusting springs and grooves are provided distributed over the circumference as means for detachable connection to the shaft.

5. The cylindrical support plate (2) in accordance with any one of the preceding claims, **characterized in that** additional threaded holes (24) are provided as means for fastening the crushing shells (3).

6. The cylindrical support plate (2) in accordance with any one of the preceding claims, **characterized in that** the support plate (2) has axially directed and inner through holes (22) distributed over the circumference.

7. A crushing roller, having at least one support plate (2) in accordance with any one of the preceding claims.

8. The crushing roller in accordance with claim 7, **characterized in that** the support plate (2) has axially directed and inner through holes (22) distributed over the circumference, fastened, in particular fastened by screwing by tension rods (5), which are guided through the axially directed inner holes (22), and in a fastening element, in particular a flange (13) connected rigidly to the shaft (1).

9. The crushing roller in accordance with claim 8, **characterized in that** a fixed bearing (11) and a movable bearing (12) are provided for mounting the crushing roller, and the fastening element is arranged on the fixed bearing side

10. The crushing roller in accordance with claim 7-9, **characterized in that** the support plates (2) has a multiple of grooves and tongues as the corresponding grooves and tongues on the shaft.

11. The crushing roller in accordance with any one of claims 7-10, **characterized in that** crushing shells (3), which have openings for inserting crushing chisels, are arranged on the support plate (2).

12. The crushing roller in accordance with claim 11, **characterized in that** the crushing chisels to be inserted are round shank chisels (4) and have a circumferential groove (41) in the area of the shaft, which is the area to be inserted into the crushing shell (3), and a hole is provided in the crushing shell (3) into which a pin (35) is to be inserted, which meshes with the circumferential groove (41) in the inserted state and consequently holds the round shank chisels (4) in the crushing shell (3).

## Revendications

1. Disque de support cylindrique (2) destiné à un rouleau de concassage (1) comprenant des moyens de liaison amovible comportant un arbre à l'intérieur du cylindre et des moyens de fixation des coques de concassage (3) sur la surface extérieure du cylindre, dans lequel les moyens de fixation des coques de concassage (3) sont des liaisons à rainure et languette (21, 23), **caractérisé en ce que** la forme en section transversale extérieure est un angle n, particulièrement un pentagone, dans lequel une liaison à languette et rainure (21) ayant une forme en section transversale parallélogrammatique est disposée sur chaque côté de la surface extérieure, l'angle aigu du parallélogramme se présentant dans le sens de rotation.

2. Disque de support cylindrique (2) selon la revendication 1, **caractérisé en ce que** le moyen de liaison amovible à un arbre (1) est une liaison axiale à rainure et languette.

3. Disque de support cylindrique (2) selon la revendication 1, **caractérisé en ce que** la forme de la section transversale intérieure est circulaire.

4. Disque de support cylindrique (2) selon la revendication 2, **caractérisé en ce qu'**une pluralité de clavettes et/ou de rainures réparties sur la circonférence sont prévues comme moyens de liaison amovible à un arbre.

5. Disque de support cylindrique (2) selon l'une des revendications précédentes, **caractérisé en ce que** des trous filetés supplémentaires (24) sont prévus comme moyens de fixation pour les coques de concassage (3).

6. Disque de support cylindrique (2) selon l'une des revendications précédentes, **caractérisé en ce que** le disque de support (2) présente des trous intérieurs (22) continus et dirigés axialement et répartis sur la périphérie.

7. Rouleau de concassage comprenant au moins un disque de support (2) sebn l'une des revendications précédentes.

8. Rouleau de concassage selon la revendication 7, **caractérisé en ce que** le disque de support (2) présente des trous intérieurs (22) continus et dirigés axialement et répartis sur la périphérie, à travers lesquels sont guidés des tirants d'ancrage (5) qui sont fixés, en particulier vissés, dans un élément de fixation, en particulier une bride (13), qui est reliée de manière fixe à l'arbre (1).

9. Rouleau de concassage selon la revendication 8, **caractérisé en ce qu'**un palier fixe (11) et un palier libre (12) sont prévus pour le montage du rouleau de concassage, et le dispositif de fixation est disposé du côté du palier fixe.

10. Rouleau de concassage selon l'une des revendications 7 à 9, **caractérisé en ce que** les disques de support (2) présentent de multiples rainures et/ou ressorts comme rainures et/ou ressorts correspondants sur l'arbre.

11. Rouleau de concassage selon l'une des revendications 7 à 10, **caractérisé en ce que** les coques de concassage (3) sont disposées sur le(s) disque(s) de support (2) et présentent des ouvertures pour l'insertion de ciseaux de concassage.

12. Rouleau de concassage selon la revendication 11, **caractérisé en ce que** les trépans de concassage à insérer sont des trépans à tige ronde (4) et présentent une rainure périphérique (41) dans la zone de la tige (la zone à insérer dans la coque de concassage (3)) et il est prévu dans la coque (3) un trou dans lequel doit s'insérer un boulon (35) qui, une fois inséré, s'enclenche dans la rainure périphérique (41) et maintient ainsi le trépan à tige ronde (4) dans la coque de concassage (3).
